# EUROPÄISCHE PATENTSCHRIFT

(11) **EP 2 604 148 B1**
(45) Veröffentlichungstag und Bekanntmachung des Hinweises auf die Patenterteilung: **22.04.2015**
(21) Anmeldenummer: 12008064.3
(22) Anmeldetag: 01.12.2012
(51) Int. Cl.: A47C 23/06

(54) **Lagerelement**
Support element
élément de support

(30) Priorität: 14.12.2011 DE 202011109014 U
(43) Veröffentlichungstag der Anmeldung: 19.06.2013
(73) Patentinhaber: Rössle & Wanner GmbH, 72116 Mössingen (DE)
(72) Erfinder:
(74) Vertreter: Ostertag, Reinhard

(56) Entgegenhaltungen:
- DE-U1- 29 708 915
- FR-A1- 2 666 972
- US-B1- 6 718 575

## Beschreibung

Die Erfindung betrifft ein Lagerelement zur Verwendung an einem Lattenrost gemäß dem Oberbegriff des Anspruches 1. Ein derartiges Lagerelement ist aus der DE 297 08 915 U1 bekannt.

Mit derartigen Lagerelementen werden Lattenroste hergestellt, bei denen die verschiedenen Latten in ein- und derselben Ebene, der Liegefläche, angeordnet sind.

Es ist ferner bekannt, dass viele Benutzer an unterschiedlichen Stellen der Liegefläche eine unterschiedliche Härte der Liegefläche wünschen. Es ist deshalb bekannt, die Latten in ausgesuchten Bereichen des Lattenrostes über spezielle Lagerelemente an den Rostlängsholmen anzubringen, welche z. B. gegeneinander versetzte Bolzen aufweisen, mit denen sie in Sackbohrungen des Holmes bzw. Befestigungsöffnungen des Lagerelementes eingreifen. Es sind auch solche vertikal verstellende Beschläge bekannt, die ihrerseits zwei gegeneinander verschiebbare Beschlagteile aufweisen, die durch eine Feder in eine ausgefahrene Stellung vorgespannt sind. Ein derartiges Beschlagelement ist z. B. in der DE 8531920 U beschrieben.

Die bekannten Beschlagelemente, die zur lokalen Konturierung der Liegefläche verwendet werden (in der Regel eine Absenkung), sind gesonderte Bauteile, welche in Rost-Querrichtung zusätzlichen Bauraum benötigen. Wird bei einem schon fertigen Lattenrost daher in einem bestimmten Rostbereich eine Absenkung der Liegefläche unter Verwendung derartiger Beschlagelemente gewünscht, so müssen die von diesen Beschlagelementen getragenen Latten gekürzt werden. Auch können in der Regel elastisch verformbare Lagerelemente, die schon vorher verwendet wurden, nicht im Bereich der Liegeflächenabsenkung verwenden.

Durch die vorliegende Erfindung soll eine Möglichkeit angegeben werden, wie man in ausgesuchten Bereichen eines herkömmlichen Lattenrostes unter Verwendung der gleichen Lagerelemente, die auch in den Hauptabschnitten der Liegefläche verwendet werden, eine lokale Absenkung der Liegefläche erzielen kann.

Diese Aufgabe ist erfindungsgemäß gelöst durch ein Lagerelement mit den im Anspruch 1 angegebenen Merkmalen.

Erfindungsgemäß macht man für das Absenken der Liegefläche davon Gebrauch, dass die üblichen Lagerelemente zur guten elastischen Verformung als Federfachwerke ausgebildet sind, die ihrerseits elastisch verformbare Stege und zwischen diesen liegende Durchgänge aufweisen.

Von diesen Durchgängen wird erfindungsgemäß dazu Gebrauch gemacht, zusätzliche Lattenaufnahmen bereitzustellen, in welche Enden von Latten genauso eingeführt werden können wie in die Kappenabschnitte der Lagerelemente.

Durch einfaches Einsetzen von Füllteilen in die Durchgänge von Lagerelementen kann man somit lokal die Möglichkeit schaffen, die Latten tiefer zu setzen.

Durch die vorliegende Erfindung wird somit auf sehr einfache und preisgünstige Weise eine lokale Absenkung der Liegefläche erhalten, und dies auch bei Lattenrosten, die schon im Einsatz sind. Die lokale Absenkung der Liegefläche kann auch sehr variabel nach den jeweiligen Bedürfnissen des Benutzers von diesem selbst vorgenommen werden.

Vorteilhafte Weiterbildungen der Erfindung sind in Unteransprüchen angegeben.

Die Weiterbildung der Erfindung gemäß Anspruch 2 ist im Hinblick darauf vorteilhaft, dass die Enden der Latten zuverlässig positioniert sind und kein Spiel in der Kraftübertragungsstrecke zwischen Latte und Rostholm besteht, welches bei Wechselbelastungen zu Geräuschen führen könnte.

Für diese Zwecke reicht es, wenn das Füllteil an einigen Stellen reibschlüssig oder formschlüssig mit dem es aufnehmenden Durchgang zusammenarbeitet. An anderen Abschnitten des Füllteiles kann dessen Außenfläche von der Innenfläche des Durchganges beabstandet sein. Auf diese Weise kann sich der entsprechende Steg weiterhin verformen.

Mit der Weiterbildung der Erfindung gemäß Anspruch 3 wird erreicht, dass die Kontaktgeometrie zwischen Füllstück und Durchgang in axialer Richtung des Füllstückes gleichbleibend ist.

Mit der Weiterbildung der Erfindung gemäß Anspruch 4 wird ein besonders fester Sitz des Füllstückes im Durchgang erhalten.

Durch die Weiterbildung der Erfindung gemäß Anspruch 5 wird zum einen eine genaue axiale Positionierung des Füllstückes im Durchgang erhalten, zum anderen ist der Durchgang sauber und ansprechend abgedeckt.

Sieht man gemäß Anspruch 6 vor, dass ein Durchgang runden Qerschnitt hat, so kann man das in den Durchgang eingesetzte Füllteil drehen. Dies ermöglicht es, die von dem Füllstück getragene Latte ebenfalls etwas zu drehen, um einen angenehm weichen Übergang zwischen dem abgesenkten Abschnitt der Liegefläche und dem die unveränderte Höhe aufweisenden Abschnitt der Liegefläche zu schaffen. So kann man z. B. einen mittleren Abschnitt eines abgesenkten Bereiches der Liegefläche durch zwei Latten realisieren, die in Füllteilen sitzen, und rampenförmige Begrenzungen des abgesenkten Bereiches der Liegefläche durch schräg gestellte Latten realisieren, die in etwas verdrehten Füllstücken gehaltert sind.

Mit der Weiterbildung der Erfindung gemäß Anspruch 7 erhält man eine ausgedehnte Berührfläche zwischen Füllstück und Durchgang.

Bei einem Lagerelement gemäß Anspruch 8 kann man das Füllstück in unterschiedlichen Winkelstellungen verrasten und so unbeabsichtigte Verdrehungen der Latten um ihre Längsachse vermeiden.

Bei Verwendung von Lagerelementen gemäß Anspruch 9 können die abgesenkten Latten leichter unter Komprimierung des Materiales von Füllstück und Federabschnitt bei Belastung abgesenkt werden.

Die Weiterbildung der Erfindung gemäß Anspruch 10 ist im Hinblick auf einfache Montage des Lattenrostes von Vorteil, da durch Anbringung eines einzigen Lagerelementes jeweils die Halterungen für zwei Latten vorgegeben sind.

Nachstehend wird die Erfindung unter Bezugnahme auf die beiliegende Zeichnung näher erläutert. In dieser zeigen:
- Figur 1: eine schematische perspektivische Ansicht eines Abschnittes eines Längsholmes eines Lattenrostes mit einem zwei Lattenenden hältenden Lagerelement, wobei die Lattenenden in obere Standard-Lagerkappen eingesetzt sind;
- Figur 2: eine ähnliche Ansicht wie Figur 1, wobei nun aber die Lattenenden in Füllstücken des Lagerelementes aufgenommen sind;
- Figur 3: eine auseinandergezogene Darstellung der Anordnung nach Figur 2;
- Figur 4: eine perspektivische Ansicht von Lagerelementen und Lattenelementen der Anordnung nach den Figuren 2 und 3 gesehen von der Holmseite her;
- Figur 5: eine Aufsicht eines elastischen Lagerelementes ohne Füllstücke am Längsholm des Rostes; und
- Figur 6: eine Ansicht der Anordnung nach den Figuren 3 bis 5 gesehen in Längsrichtung des Rostholmes.

In Figur 1 ist bei 10 ein Abschnitt eines Längsholmes eines Lattenrostes gezeigt. Im Längsholm 10 sind in regelmäßigen Abständen Sackbohrungen 12 (vgl. Figur 3) vorgesehen. In diesen sitzen Tragzapfen 14, die geriffelte Zapfenabschnitte 14a und 14b aufweisen, welche durch einen Distanzbund 14c voneinander getrennt sind.

Die vom Längsholm 10 abgewandten Zapfenabschnitte 14a greifen in Befestigungsöffnungen 16 eines insgesamt mit 18 bezeichneten Lagerelementes ein, welches aus elastomerem Material, z. B. synthetischem Gummi, Polyurethan oder dergleichen hergestellt ist. Das Lagerelement 18 ist zu einer Quermittelebene symmetrisch, so dass es reicht, nachstehend eine Hälfte zu beschreiben.

Das Lagerelement 18 hat einen Basisabschnitt 20, in welchem die beiden Befestigungsöffnungen 16 ausgebildet sind. Zwischen diesen beiden Basisabschnitten liegt ein Durchgang 22, der die Form eines Rechteckes hat, dessen Schmalseiten durch Kreisbogen gebildet sind.

Über dem Durchgang 28 liegt ein verhältnismäßig dicker Materialsteg 24.

Auf diesem sitzt ein kreisbogenförmiger Materialsteg 26.

Über den seitlichen Abschnitten des Basisabschnitts 20 liegen Materialstege 28, welche jeweils grob die Form einer Dreiviertel-Ellipse aufweisen. Auf die Oberseiten der Materialstege 28 sind Lagerkappen 30 angesetzt, welche jeweils eine Aufnahme 32 für ein Lattenende vorgeben.

Die beiden Lagerkappen 30 sind durch einen horizontalen Materialsteg 34 miteinander verbunden.

Die verschiedenen oben angesprochenen Materialstege bilden zusammen ein elastisch verformbares Trägerfachwerk, welches neben den Durchgang 22 den kreisabschnittförmigen Durchgang 38 und zwei Teil-Ellipsenflächen entsprechende Durchgänge 40 aufweist. Zwischen der Unterseite des Materialsteges 34 und den innenliegenden Abschnitten der Oberseiten der Materialstege 28 befindet sich ein weiterer Durchgang 42, der grob die Form eines Fünfeckes hat.

Das Lagerelement 18 hat senkrecht zur Zeichenebene (Achsrichtung der Latten) durchgehend den gleichen Querschnitt.

Die soweit beschriebene Anordnung aus Längsholm 10, Sackbohrungen 12, Tragzapfen 14 und Tragelement 18 wird normalerweise so mit Lattenenden 54 bestückt, wie dies in Figur 1 gezeigt ist: Die Lattenenden 54 werden in die Aufnahmen 32 der Lagerkappen 36 eingesetzt.

Zusätzlich sind nun gemäß der Zeichnung Füllstücke 44 vorgesehen, welche ihrerseits Aufnahmen 46 aufweisen, die in ihrer Geometrie mit den Aufnahmen 32 der Lagerkappen 30 übereinstimmen.

Die Füllstücke 36 haben jeweils einen Einsetzabschnitt 48, dessen Außenfläche komplementär zur Innenfläche der Durchgänge 40 ist. An das in der Zeichnung vorne liegende, holmferne Ende der Einsatzabschnitte 48 ist jeweils eine Flanschscheibe 50 angeformt, deren Rand radial außerhalb der Außenfläche der Einsatzstücke 48 liegt und somit bei in die Durchgänge 40 eingesetzten Füllstücken 44 die elliptischen Materialstege 28 überdeckt.

Die beiden Füllstücke 44 sind spiegelbildlich zur Quermittelebene des Lagerelementes 18 ausgebildet und werden durch einen bandförmigen Steg 52 zusammengehalten.

Man erkennt, dass man dann, wenn man das Tragelement 18 in seinen Durchgängen 40 mit Füllstücken 44 versieht, zusätzliche Aufnahmen für Lattenenden erhält, nämlich die Aufnahmen 46, welche senkrecht unterhalb der Aufnahmen 32 liegen. Man kann nun die Enden von Latten 54 wahlweise in die oberen Aufnahmen 32 oder die unteren Aufnahmen 46 einsetzen.

Normalerweise werden die Lagerelemente 18 eines Lattenrahmens dann so bestückt, dass die Latten 54 in den Aufnahmen 32 der Lagerkappen 30 sitzen. Nur in ausgesuchten Bereichen werden die Latten 54 in dort mit Füllstücken 44 versehene Lagerelemente 18 eingesetzt. Man erhält dann in diesen Bereichen eine tiefere Liegefläche. Der Höhenunterschied entspricht dem vertikalen Abstand zwischen den Aufnahmen 32 und 46.

In Abwandlung des oben beschriebenen Ausführungsbeispieles könnte man das verformbare Trägerfachwerk 36 auch so ausbilden, dass dieses zwei spiegelbildich angeordnete Durchgänge 40 aufweist, die zumindest teilweise, vorzugsweise ganz, zylindrisch sind. Die Einsatzabschnitte 48 von Füllstücken 44 sind dann entsprechend zylindrisch, so dass man die Füllstücke 44, die nun nicht mehr durch einen bandförmigen Steg 52 verbunden sind, unabhängig voneinander um eine Lattenachse drehen kann. Entsprechend werden die Aufnahmen 46 dieser Füllstücke 44 geneigt, so dass die von innen getragenen Latten 54 Rampenflächen bilden können.

In diesem Falle werden dann die zusammenarbeitenden Zylinderflächen der Durchgänge 40 und der Einsatzabschnitte 48 mit zusammenarbeitenden Vorsprüngen und Rücksprüngen versehen, um das Füllstück 44 in vorgegebenen Winkelstellungen zu verrasten.

Für die Lagerelemente 18 wird vorzugsweise ein Material verwendet, welches eine Shore-Härte zwischen 50 und 70 aufweist, vorzugsweise zwischen 60 und 65. Geeignete Materialien sind z.B. natürliche oder synthetische Gummimaterialien und Polyurethane.

Das Material, aus welchem die Füllstücke 44 hergestellt sind, ist ein elastomeres Material mit einer Shore-Härte von 40 bis 60, vorzugsweise etwa 50 bis 60. Geeignete Materialien sind z.B. natürliche oder synthetische Gummimaterialien und Polyurethane.

Sowohl das Lagerelement 18 als auch die Füllstücke 44 sind einstückige Spritzteile.

## Patentansprüche

1. Lagerelement zur Verwendung an einem Lattenrost,
mit einem Basisabschnitt (20), der mit Befestigungsmitteln (16) zum Anbringen an einem Rostholm (10) versehen ist, mit einem vom Basisabschnitt (20) getragenen Federabschnitt (36), welcher elastisch verformbare Stege (24 bis 28, 34) umfasst, welche dazwischenliegende Durchgänge (22, 38, 40, 42) begrenzen, und mit mindestens einem Kappenabschnitt (30), der ein Lattenende (54) aufnehmen (32) kann, wobei in mindestens einen (40) der Durchgänge ein Füllteil (44) eingesetzt ist, **dadurch gekennzeichnet, dass** das Füllteil mit einer Aufnahme (46) versehen ist, in welcher ein Lattenende (54) einsetzbar ist.

2. Lagerelement nach Anspruch 1, **dadurch gekennzeichnet, dass** das Füllteil (44) schon bei unbelastetem Lagerelement (18) unter zumindest teilweisem Reibschluss und/oder zumindest teilweisem Formschluss in dem zugeordneten Durchgang (40) sitzt.

3. Lagerelement nach Anspruch 2, **dadurch gekennzeichnet, dass** das Füllstück (44) einen prismatischen Einsatzabschnitt (48) aufweist.

4. Lagerelement nach Anspruch 3, **dadurch gekennzeichnet, dass** die Außenfläche des Einsatzabschnittes (48) im Wesentlichen komplementär zur Innenfläche des Durchganges (40) ist.

5. Lagerelement nach Anspruch 4, **dadurch gekennzeichnet, dass** die lattenseitige Endfläche des Einsatzabschnittes (48) einen Flansch (50) aufweist, welcher den Rand des zugehörigen Durchganges (40) überdeckt.

6. Lagerelement nach einem der Ansprüche 1 bis 5, **dadurch gekennzeichnet, dass** mindestens einer der Durchgänge (40) runden Querschnitt aufweist.

7. Lagerelement nach Anspruch 6 in Verbindung mit Anspruch 5, **dadurch gekennzeichnet, dass** auch der Einsatzabschnitt (48) des Füllstückes (44) runden Querschnitt aufweist.

8. Lagerelement nach Anspruch 7, **gekennzeichnet durch** zusammenarbeitende Rastmittel, welche auf dem Durchgang (40) bzw. dem Einsatzabschnitt (48) ausgebildet sind und über welche der Einsatzabschnitt (48) in unterschiedlichen Winkelstellungen verrastbar ist.

9. Lagerelement nach einem der Ansprüche 1 bis 8, **dadurch gekennzeichnet, dass** das Material des Füllstückes (44) kleinere Härte aufweist als das Material der den Durchgang (40) begrenzenden Stege (26, 28).

10. Lagerelement nach einem der Ansprüche 1 bis 9, **dadurch gekennzeichnet, dass** es spiegelbildlich zu einer Quermittelebene ausgebildet ist.

## Claims

1. A bearing element for use on a slatted frame, having a base portion (20) which is provided with fastening means (16) for attachment to a frame beam (10), having a spring portion (36) which is supported by the base portion (20) and comprises resiliently deformable webs (24 to 28, 34) which delimit openings (22, 38, 40, 42) located between them, and having at least one cap portion (30) which can receive (32) a slat end (54), wherein a filling part (44) is inserted into at least one (40) of the openings, **characterised in that** the filling part is provided with a receiving means (46) in which a strut end (54) can be inserted.

2. A bearing element according to Claim 1, **characterised in that** the filling part (44) is already seated with at least partial friction fit and/or at least partial form fit in the associated opening (40) when the bearing element (18) is not subject to a load.

3. A bearing element according to Claim 2, **characterised in that** the filling piece (44) has a prismatic insert portion (48).

4. A bearing element according to Claim 3, **characterised in that** the outer face of the insert portion (48) is substantially complementary to the inner face of the opening (40).

5. A bearing element according to Claim 4, **characterised in that** the strut-side end face of the insert portion (48) has a flange (50) which covers the edge of the associated opening (40).

6. A bearing element according to one of Claims 1 to 5, **characterised in that** at least one of the openings (40) has a circular cross-section.

7. A bearing element according to Claim 6 in conjunction with Claim 5, **characterised in that** the insert portion (48) of the filling piece (44) also has a circular cross-section.

8. A bearing element according to Claim 7, **characterised by** cooperating latching means, which are constructed on the opening (40) and the insert portion (48) and by way of which the insert portion (48) can be latched in different angular positions.

9. A bearing element according to one of Claims 1 to 8, **characterised in that** the material of the filling piece (44) has a lower hardness than the material of the webs (26, 28) delimiting the opening (40).

10. A bearing element according to one of Claims 1 to 9, **characterised in that** it is mirror-inverted with respect to a transverse central plane.

## Revendications

1. Elément de support destiné à être utilisé sur un sommier à lattes, avec une partie de base (20) qui est pourvue de moyens de fixation (16) pour le montage sur un longeron de sommier (10), avec une partie élastique (36) portée par la partie de base (20), laquelle comprend des branches déformables élastiquement (24 à 28, 34) qui délimitent des passages (22, 38, 40, 42) situés entre elles, et avec au moins une partie chapeau (30) qui peut recevoir (32) une extrémité de latte (54), une pièce de remplissage (44) pouvant être insérée dans au moins un (40) des passages, **caractérisé en ce que** la pièce de remplissage est pourvue d'un logement (46) dans lequel une extrémité de latte (54) peut être insérée.

2. Elément de support selon la revendication 1, **caractérisé en ce que** la pièce de remplissage (44) est tenue dans le passage (40) associé par liaison à friction au moins partielle et/ou par liaison de forme au moins partielle déjà sans que l'élément de support (18) soit soumis à une charge.

3. Elément de support selon la revendication 2, **caractérisé en ce que** la pièce de remplissage (44) présente une partie d'insertion prismatique (48).

4. Elément de support selon la revendication 3, **caractérisé en ce que** la surface extérieure de la partie d'insertion (48) est sensiblement complémentaire à la surface intérieure du passage (40).

5. Elément de support selon la revendication 4, **caractérisé en ce que** la surface d'extrémité côté latte de la partie d'insertion (48) présente un collet (50) qui recouvre le bord du passage (40) associé.

6. Elément de support selon l'une des revendications 1 à 5, **caractérisé en ce qu'**au moins un des passages (40) présente une section transversale circulaire.

7. Elément de support selon la revendication 6 en liaison avec la revendication 5, **caractérisé en ce que** la partie d'insertion (48) de la pièce de remplissage (44) présente également une section transversale circulaire.

8. Elément de support selon la revendication 7, **caractérisé par** des moyens d'encliquetage coopérants qui sont formés sur le passage (40), respectivement la partie d'insertion (48), et qui permettent d'encliqueter la partie d'insertion (48) dans différentes positions angulaires.

9. Elément de support selon l'une des revendications 1 à 8, **caractérisé en ce que** le matériau de la pièce de remplissage (44) présente une dureté plus petite que le matériau des branches (26, 28) qui délimitent le passage (40).

10. Elément de support selon l'une des revendications 1 à 9, **caractérisé en ce qu'**il est réalisé symétriquement par rapport à un plan médian transversal.
